# EUROPÄISCHE PATENTSCHRIFT

(11) **EP 0 258 904 B1**
(45) Veröffentlichungstag und Bekanntmachung des Hinweises auf die Patenterteilung: **03.07.1991**
(21) Anmeldenummer: 87112912.8
(22) Anmeldetag: 04.09.1987
(51) Int. Cl.: E02B 3/04, E02D 13/00

(54) **Buhnensetzvorrichtung**
Device for installing a groin
Dispositif pour installer un épi

(30) Priorität: 05.09.1986 DE 3630273
(43) Veröffentlichungstag der Anmeldung: 09.03.1988
(73) Patentinhaber: Hansen, Benno, D-2270 Oevenum (DE)
(72) Erfinder: Hansen, Benno, D-2270 Oevenum (DE)
(74) Vertreter: Tönnies, Jan G., Dipl.-Ing.

(56) Entgegenhaltungen:
- BE-A- 717 766
- DE-A- 2 413 334
- DE-B- 1 217 885
- DE-C- 663 660
- FR-A- 2 507 661

## Beschreibung

Die Erfindung betrifft eine Vorrichtung zum Setzen von Pfählen zur Bildung einer Buhne gemäß dem Oberbegriff des Anspruchs 1.

Eine solche Vorrichtung ist bereits aus der DE-C-663 660 bekannt. Dort ist bereits eine Vorrichtung zum Setzen von Pfählen zur Bildung einer Buhne, mit einem auf den Köpfen von gesetzten Pfählen verfahrbaren Fahrwerk, mit einer auch dort angeordneten Bedieneinrichtung, mit einer weiter dort angeordneten Antriebseinrichtung, mit einer dort angeordneten Pfahlausrichteinrichtung und einer oberhalb der Pfahlausrichteinrichtung in Rammrichtung geführten Rammeinrichtung bekannt.

Der Erfindung liegt die Aufgabe zugrunde, die Bildung einer Buhne weitgehend zu automatisieren.

Erfindungsgemäß wird diese Aufgabe durch die im kennzeichnenden Teil des Anspruchs 1 angegebenen Merkmale gelöst. In den Unteransprüchen sind vorteilhafte Ausgestaltungen einer solchen Vorrichtung beschrieben.

Ein Ausführungsbeispiei gemäß der Erfindung wird im folgenden anhand einer Zeichnung erläutert. In dieser zeigt (in nicht einheitlichem Abbildungsmaßstab):
- Fig. 1: eine Seitenansicht,
- Fig. 2: eine Draufsicht, und
- Fig. 3: eine Frontansicht der Vorrichtung.

Die Vorrichtung besteht aus einem auf den Köpfen bereits gesetzter Pfähle verfahrbaren Fahrwerk 10, einer auf dem Fahrwerk angeordneten Bedieneinrichtung 20, einer auf dem Fahrwerk angeordneten Antriebseinrichtung 30, einer seitlich an dem Fahrwerk angeordneten Pfahlzufuhreinrichtung 40, einer vor dem Fahrwerk angeordneten Pfahlausrichteinrichtung 50 und einer oberhalb der Pfahlausrichteinrichtung vertikal geführten Rammeinrichtung 60.

Das Fahrwerk 10 besteht aus einer Gleiskettenanordnung 12, einer unterhalb der Gleiskettenanordnung 12 angeordneten, die bereits gesetzten Pfähle zwischen sich aufnehmenden Stabilisierungseinrichtung 14 und einer die Köpfe der bereits gesetzten Pfähle umgreifenden Führungseinrichtung 16. Die Stabilisierungseinrichtung 14 weist zwei in Fahrtrichtung angeordnete, seitlich gegen die bereits gesetzten Pfähle anpreßbare Stangen 18 auf. Die Führungseinrichtung 16 wird aus einem U-Eisen, dessen quer verlaufender Schenkel die Gleiskette nach oben abdeckt und deren seitliche Schenkel die Köpfe der bereits gesetzten Pfähle umgreifen, gebildet.

Die Bedieneinrichtung 20 besteht aus einem Sitz 22 und einer vor diesem angeordneten Steuereinrichtung 24. Die Antriebseinrichtung weist eine Verbrennungskraftmaschine 32, die eine Hydraulikpumpe 34 antreibt, auf.

Die seitlich an das Fahrwerk 10 angesetzte Pfahlzufuhreinrichtung 40 besteht aus einer unterhalb des Fahrwerks 10 angeordneten, sich in Fahrtrichtung erstrekkenden, eine Gliederkette 42 aufnehmenden Förderschiene 44, einer sich an die Förderschiene 44 anschließenden, nach innen weisenden Aufnahme 46 und oberhalb des Fahrwerks 10 angeordneten, sich in Fahrtrichtung erstrekkenden Führungsstangen 48.

Die Pfahlausrichteinrichtung 50 besteht aus einem den einzusetzenden Pfahl von der seitlich des Fahrwerks angeordneten Pfahlzufuhreinrichtung 40 mittig vor das Fahrwerk 10 verschwenkenden Ausrichthebel 52 und einer vor dem Fahrwerk 10 angeordneten, zum Halten des einzusetzenden Pfahles dienenden Klemmeinrichtung 54.

Die Rammeinrichtung 60 besteht aus einer sich vertikal erstreckenden Rammbühne 62 und einer an der Rammbühne 62 vertikal geführten, auf den Kopf des einzusetzenden Pfahls einwirkenden Ramme 64.

Die Vorrichtung sitzt bei Betrieb auf dem wasserseitigen Ende der durch bereits gesetzte Pfähle gebildeten Buhne auf, wobei die Gleiskettenanordnung 12 auf der durch die Pfahlköpfe gebildeten Fläche aufliegt. Die seitlich an dem Fahrwerk angeordnete Pfahlzufuhreinrichtung 40 nimmt eine Vielzahl von zum Einsetzen vorbereiteten, insbesondere angespitzten, Pfählen auf, wobei die Spitzen der Pfähle in den Gliedern einer von der Förderschiene 44 geführten Gliederkette 42 stecken. Diese Gliederkette 42 wird um ein dem Durchmesser der Pfähle entsprechendes Stück ruckweise vorwärtsbewegt, bei jedem Fördervorgang wird dabei die Spitze des jeweils vorderen Pfahles in die nach innen weisende Aufnahme 46 transportiert. Der einen Bestandteil der Pfahlausrichteinrichtung 50 bildende Ausrichthebel 52 verschwenkt diesen zum Einsetzen vorbereiteten Pfahl sodann bei geöffneter Klemmeinrichtung 54 zwischen deren Backen. Die Klemmeinrichtung 54 wird sodann geschlossen, wobei die drei Bügel 56 der Klemmeinrichtung 54 den in den Boden einzurammenden Pfahl erfassen und ausrichten.

Die bei Einsetzen des Pfahles in die Pfahlausrichteinrichtung 50 an der Rammbühne 62 hochgezogene Ramme 64 wird sodann auf den Kopf des einzurammenden Pfahles abgesenkt und die Ramme unter Lockerung der Klemmeinrichtung 54 betätigt. Das durch Schwerkraft wirkende Schlagwerkzeug der Ramme bewirkt ein Eindringen des Pfahles in den Boden des Untergrunds. Die Ramme 64 wird abgeschaltet, wenn der Kopf des eingesetzten Pfahles das Niveau der Köpfe der zuvor eingerammten Pfähle erreicht. Sodann wird die Vorrichtung um ein dem Durchmesser der einzusetzenden Pfähle entsprechendes Stück (bei Setzen der Pfähle mit Abstand zueinander zuzüglich des Abstandes der Pfähle voneinander) nach vorn verfahren, die Ramme 64 an der Rammbühne 62 hochgezogen, ein weiterer Pfahl unter die Ramme 64 gefördert und dieser nachfolgende Pfahl sodann eingerammt.

Die aus zwei in Fahrtrichtung ausgerichteten, unterhalb des Fahrwerks angeordneten Stangen der Stabilisierungseinrichtung 14 werden bei Betrieb der Ramme - vorzugsweise hydraulisch - von jeweils einer Seite gegen die bereits zuvor eingesetzten Pfähle gepreßt, um das Fahrwerk bei dem Rammbetrieb zu stabilisieren. Bei Verfahren der Vorrichtung entlang der errichteten Buhne werden die Stangen der Stabilisierungseinrichtung 14 von den Pfählen, wie in Figur 3 gezeigt, abgehoben.

Die einzelnen Arbeitsvorgänge werden von der auf dem Sitz 22 sitzenden Bedienperson mittels einer Steuereinrichtung 24 gesteuert, über die die hydraulische Versorgung der einzelnen anzutreibenden Elemente der Vorrichtung wie die Gleiskette 18, die Förderkette 42, der Ausrichthebel 52, die Klemmeinrichtung 54 und die Stangen der Stabilisierungseinrichtung 14 geregelt wird.

Vorzugsweise wird auch die Ramme 64 hydraulisch betrieben.

Das zeichnerisch dargestellte Ausführungsbeispiel der vorgeschlagenen Vorrichtung kann nur eine Reihe von Pfählen setzen. Es wird jedoch weiter vorgeschlagen, die Vorrichtung derart auszubilden, daß die Vorrichtung gleichzeitig zwei parallel zueinander und mit Abstand voneinander verlaufende Reihen von Pfählen setzen kann. Bei einer derartigen Ausgestaltung kann sich das Fahrwerk wahlweise lediglich auf einer Pfahlreihe oder aber auf beiden Pfahlreichen abstützen. Dabei ist eine Pfahlzufuhreinrichtung auf jeder Seite der Vorrichtung anzuordnen (eine solche Ausgestaltung kommt jedoch auch für eine Vorrichtung in betracht, die lediglich eine Reihe von Pfählen setzen kann.

## Patentansprüche

1. Vorrichtung zum Setzen von Pfählen zur Bildung einer Buhne, mit einem auf den Köpfen von gesetzten Pfählen verfahrbaren Fahrwerk (10), mit einer auf dem Fahrwerk (10) angeordneten Bedieneinrichtung (20), mit einer auf dem Fahrwerk (10) angeordneten Antriebseinrichtung (30), mit einer vor dem Fahrwerk (10) angeordneten Pfahlausrichteinrichtung (50) und einer oberhalb der Pfahlausrichteinrichtung (50) in Rammrichtung geführten Rammeinrichtung (60), gekennzeichnet durch eine mit einer unterhalb des Fahrwerks (10) angeordneten, sich in Fahrtrichtung erstreckenden, eine Gliederkettenanordnung (42) aufnehmenden Förderschiene (44) versehenen, seitlish an dem Fahrwerk angeordneten Pfahlzufuhreinichtung (40).

2. Vorrichtung nach Anspruch 1, gekennzeichnet durch eine sich an die Förderschiene (44) anschließende, nach innen weisende Aufnahme (46).

3. Vorrichtung nach Anspruch 1 und Anspruch 2, gekennzeichnet durch oberhalb des Fahrwerks (10) angeordnete, sich in Fahrtrichtung erstreckende Führungsstanden (48).

4. Vorrichtung nach einem der vorangehenden Ansprüche, dadurch gekennzeichnet, daß die Pfahlausrichteinrichtung (50) aus einem den einzusetzenden Pfahl von der seitlich des Fahrwerks angeordneten Pfahlzufuhreinrichtung (40) mittig vor das Fahrwerk (10) verschwenkenden Ausrichthebel (52) und einer vor dem Fahrwerk (10) angeordneten, zum Halten des einzusetzenden Pfahles dienenden Klemmeinrichtung (54) besteht.

5. Vorrichtung nach einem der vorangehenden Ansprüche, dadurch gekennzeichnet, daß auf jeder Seite der Vorrichtung eine Pfahlzufuhreinrichtung (40) vorgesehen ist und die Vorrichtung zum Setzen von zwei mit Abstand voneinander angeordneten Pfählen eingerichtet ist.

## Claims

1. Apparatus for setting piles for forming a groyne, comprising a running gear (10) adapted to run on the heads of set piles, a control means (20) disposed on the running gear (10), a drive means (30) disposed on the running gear (10), a pile alignment means (50) disposed in front of the running gear (10), and a piledriving means (60) guided in the pile driving direction above the pile alignment means (50), characterised by a pile feed means (40) disposed laterally on the running gear and provided with a conveyor rail (44) disposed beneath the running gear (10), extending in the direction of travel, and accommodating a link chain arrangement (42).

2. Apparatus according to claim 1, characterised by an inwardly extending container (48) adjoining the conveyor rail (44).

3. Apparatus according to claims 1 and 2, characterised by guide rods (48) disposed above the running gear (10) and extending in the direction of travel.

4. Apparatus according to any one of the preceding claims, characterised in that the pile alignment means (50) consists of an alignment lever (52) which pivots the pile for setting to a central position in front of the running gear (10) from the pile feed means (40) disposed laterally of the running gear, and of a clamping means (54) disposed in front of the running gear (10) and adapted to hold the pile for setting.

5. Apparatus according to any one of the preceding claims, characterised in that a pile feed means (40) is provided on each side of the apparatus and the apparatus is arranged for setting two spaced-apart piles.

## Revendications

1. Dispositif à installer des pilots destiné à la constitution d'un épi muni
- d'un mécanisme de translation déplaçable (10) installé sur le bout des pals pilotés
- d'un dispositif de service (20) installé sur le mécanisme de translation (10)
- d'un dispositif de commande (30) installé sur le mécanisme de translation (10)
- d'un dispositif à aligner les pilots (50) installé devant le mécanisme de translation (10)
- d'un dispositif à piloter (60) guidé dans la direction du pilotage et installé au-dessus du dispositif à aligner les pilots (50), caractérisé par un dispositif à apporter les pilots (40) Placé en-dessous du mécanisme de translation (10), s'etendant dans la direction de la marche, muni d'une glissière de transport (44) admettant un assemblage de chaînes à maillons (42) et installé sur le côte du mécanisme de transport (10).

2. Dispositif d'après la revendication numéro 1 caractérisé par une fixation se raccordant à la glissière de transport et tournée vers l'intérieur.

3. Dispositif d'après la revendication numéro 1 et la revendication numéro 2 caractérisé par des barres conductrices placées au-dessus de la glissière de transport et s'étendant dans la direction de la marche.

4. Dispositif d'après une des revendication préalables caractérisé par le fait que le dispositif à aligner les pilots (50) comprend
- un levier d'alignement (52) faisant pivoter le pilot à installer du dispositif à apporter les pilots (40) pour le centrer en face du mécanisme de transport et
- un dispositif de serrage (54) plaçé le mécanisme de transport et servant à tenir les pilots qui seront installés.

5. Dispositif d'après une des revendication préalables caractérisé par le fait qu'un dispositif à apporter les pilots (40) est prévu sur les deux côtés du dispositif central aussi qu'un dispositif qui les pilote et met une certaine distance entre eux.
